# FASCICULE DE BREVET EUROPEEN

(11) **EP 1 146 493 B1**
(45) Date de publication et mention de la délivrance du brevet: **21.05.2003**
(21) Numéro de dépôt: 01440057.6
(22) Date de dépôt: 07.03.2001
(51) Int. Cl.: G08B 26/00

(54) **Procédé et dispositif d'alarme par courant porteur**
Alarmvorrichtung und Verfahren über Stromversorgungsleitungen
Alarm device and method using power lines as communication means

(30) Priorité: 12.04.2000 FR 0004686
(43) Date de publication de la demande: 17.10.2001
(73) Titulaire: Bubendorff Volet Roulant Société Anonyme, 68300 Saint-Louis (FR)
(72) Inventeur: Raude, Philippe, 68330 Huningue (FR)
(74) Mandataire: Rhein, Alain

(56) Documents cités:
- US-A- 4 005 399
- US-A- 4 603 318

## Description

L'invention concerne un procédé et un dispositif d'alarme comportant une centrale d'alarme pourvue de moyens d'alimentation en énergie électrique autonomes prévus aptes à assurer son fonctionnement en cas de coupure secteur et au moins un détecteur d'alarme relié à la centrale d'alarme par courant porteur au travers du réseau d'alimentation en énergie électrique de l'habitation.

La présente invention concerne le domaine des systèmes d'alarme pour habitation comportant des moyens de détection quelconque, qu'il s'agisse d'intrusion ou autres, tels que détecteurs de fumée, de coupure d'alimentation d'appareil électrique, etc....

En raison de l'évolution de la domotique, de plus en plus d'habitations sont équipées de systèmes d'alarme dont la connexion des différents éléments qui les composent sont reliés entre eux, non pas par un réseau dédié, mais par courant porteur, c'est à dire au travers du réseau d'alimentation en énergie électrique de cette habitation.

De Tels systèmes sont décrits dans les documents US-A-4 603 318 et US-A-4 005 399.

Une telle solution si, non seulement elle facilite l'interconnexion des appareils, répond également au problème de leur alimentation en énergie électrique. Se pose par contre le problème de leur fonctionnement en cas de coupure de cette alimentation secteur de l'habitation.

La solution la plus adaptée à ce jour consiste à équiper chaque détecteur, tout comme la centrale d'alarme de moyens d'alimentation autonome, habituellement sous forme de batteries rechargeables. Cependant de telles batteries ont une durée de vie limitée et il convient de procéder à leur remplacement de manière périodique. A moins de souscrire un contrat d'entretien auprès d'une entreprise capable de gérer de tels délais de renouvellement des batteries, leur remplacement intervient rarement à temps. Soit il est effectué trop tôt de sorte que la dépense correspondante s'avère inutile, soit il intervient trop tard, ce qui est plus généralement le cas, et résulte du constat du disfonctionnement de l'alarme, par exemple, suite à une intrusion dans l'habitation par un cambrioleur.

Il paraît évident que pour des détecteurs, la gestion de tels moyens d'alimentation autonome, sous forme de batteries, est loin d'être simple et, comme cela vient d'être démontré, ces moyens ne sont pas capables de répondre efficacement et dans tous les cas de figure au problème posé, à savoir assurer, quoi qu'il arrive en cas de coupure de l'alimentation secteur d'une habitation, le fonctionnement des détecteurs d'intrusion et, donc, celui de la centrale d'alarme. De plus, de telles batteries sont relativement volumineuses pour garantir, comme il est requis, une autonomie suffisante à ces détecteurs et posent, de ce fait, le problème de la miniaturisation de ces derniers.

Il convient d'observer que s'il existe d'autres solutions que celle des batteries pour garantir une alimentation en énergie électrique autonome de composants électroniques, comme par exemple les capacités réservoirs, celles-ci sont totalement incapables d'assurer le fonctionnement d'un émetteur récepteur courant porteur pendant un temps suffisant. L'on rappellera à ce sujet que le micro-contrôleur de la centrale d'alarme vient vérifier périodiquement les états logiques d'un détecteur, lorsque celui-ci est alimenté par le secteur, au travers du train d'informations transmis à intervalles de temps réguliers par ce détecteur, par courant porteur, audit micro-contrôleur. Or cette transmission d'informations par courant porteur nécessite, dans le temps, une quantité d'énergie supérieure à celle que peut délivrer une telle capacité réservoirs.

La présente invention a pour but d'apporter la solution au problème posé, en rendant possible, pour la centrale d'alarme, de constater le changement d'état d'un détecteur, non alimenté par le secteur, tout en se contentant de surveiller le niveau d'un signal dans ce dernier et, bien sûr, sans qu'il ne soit utile d'équiper ce détecteur d'une alimentation autonome du type batterie.

A cet effet, l'invention concerne tout d'abord un procédé pour détecter une alarme dans une habitation, comportant une centrale d'alarme pourvue de moyens d'alimentation en énergie électrique autonomes prévus aptes à assurer son fonctionnement en cas de coupure secteur et au moins un détecteur d'alarme relié à la centrale d'alarme par courant porteur au travers du réseau d'alimentation en énergie électrique de l'habitation, caractérisé en ce que :
- en cas de coupure secteur, on émet, sur les fils du réseau et au travers de la centrale d'alarme, un signal, sensiblement sinusoïdal d'une fréquence déterminée F1 ;
- puis on surveille par l'intermédiaire de cette centrale d'alarme le niveau de la tension, sur ces mêmes fils du réseau, d'un signal dans une bande de fréquence étroite autour de la fréquence F1 et/ou d'un multiple entier de cette dernière, afin de détecter une perturbation de l'amplitude dudit signal résultant, selon le cas, d'une mise en court-circuit frauduleuse du réseau et/ou d'une modulation de l'impédance sur les fils de ce dernier à la fréquence F1 ou d'un multiple de cette fréquence provoquée par ledit détecteur en cas de detection d'alarme pendant ladite coupure secteur.

L'invention concerne encore un dispositif d'alarme comportant une centrale d'alarme pourvue de moyens d'alimentation en énergie électrique autonomes prévus aptes à assurer son fonctionnement en cas de coupure secteur et au moins un détecteur d'alarme, relié à la centrale d'alarme par courant porteur au travers du réseau d'alimentation en énergie électrique de l'habitation, caractérisé en ce que :
- la centrale d'alarme comporte d'une part, des moyens d'émission, en cas de coupure secteur; sur au moins deux fils dudit réseau, d'un signal sensiblement sinusoïdale, d'une fréquence F1 et, d'autre part, des moyens prévus aptes à surveiller le niveau de tension présent sur lesdits fils du réseau dans une bande de fréquence définie autour de la fréquence F1 et/ou d'un multiple entier de cette dernière afin de détecter une perturbation de l'amplitude dudit signal ;
- le ou les détecteurs d'alarme comportent des moyens qui, en cas de détection d'alarme lors d'une coupure secteur, sont conçus aptes à moduler l'impédance du réseau électrique sur les fils surveillés par la centrale d'alarme, à la fréquence F1 ou sensiblement autour de cette dernière et/ou de créer des harmoniques multiples de cette fréquence.

Quant aux moyens prévus aptes à assurer cette modulation d'impédance à la fréquence F1 et/ou un multiple de cette dernière, ils consistent en l'insertion sur les fils du réseau traversé par le signal émis par la centrale d'alarme, d'un circuit LC à basse impédance dans une bande définie autour de la fréquence F1 et à haute impédance aux autres fréquences.

Dans la mesure où un détecteur relié à une centrale d'alarme par courant porteur est nécessairement connecté au réseau par un pot domotique comportant un primaire et un secondaire, la modulation de l'impédance résulte, avantageusement, de la mise en court-circuit du secondaire de ce pot domotique, tenant compte que la fréquence du signal émis par la centrale d'alarme correspond sensiblement à celui sur lequel est calé ce pot domotique.

Comme cela ressortira de la description de détail qui va suivre, cette mise en court-circuit du secondaire du pot domotique peut intervenir au travers de moyens ne nécessitant qu'une faible consommation d'énergie, voire aucune.

Par conséquent, d'autres buts et avantages résultant de la présente invention apparaîtront au cours de cette description ci-dessous, dont la compréhension sera facilitée en se référant au dessin ci-joint illustrant, dans une figure unique, un schéma synoptique simplifié du dispositif, objet de la présente invention.

Ainsi, l'invention concerne un dispositif 1 prévu apte, tout particulièrement, à détecter une alarme, telle qu'une intrusion ou une tentative d'intrusion, un disfonctionnement d'un appareil quelconque ou autre, dans une habitation équipée d'une centrale d'alarme 2.

Celle-ci est reliée par courant porteur, donc au travers du réseau 3 d'alimentation en énergie électrique de cette habitation, à un ou plusieurs détecteurs 4,4A, qualifiés dans la suite de la description de détecteurs d'intrusion tenant compte que la présente invention n'est nullement limitée à des détecteurs remplissant exclusivement cette fonction.

En fait, l'invention a trait , tout d'abord, à un procédé ayant pour but de détecter une alarme dans cette habitation, alors même que s'est produite une coupure de l'alimentation en énergie électrique au niveau du secteur 5 et, par conséquent, que les détecteurs 4,4A ne sont plus alimentés par le réseau 3. L'on part, également, du principe que ces détecteurs ne comportent pas d'alimentation autonome, de type batterie.

Ainsi, le procédé consiste, en cas de coupure secteur, à émettre, sur les fils 6,7 du réseau 3 et au travers de la centrale d'alarme 2, un signal, sensiblement sinusoïdal pulsé ou non, d'une fréquence déterminée F1, puis à surveiller, par l'intermédiaire de cette centrale d'alarme 2 le niveau de la tension, sur ces mêmes fils 6,7 du réseau 3, d'un signal dans une bande de fréquence étroite autour de la fréquence F1 et/ou d'un multiple entier de cette dernière, afin de détecter une perturbation de l'amplitude dudit signal résultant, selon le cas, d'une mise en court-circuit frauduleuse du secteur 4 et/ou d'une modulation de l'impédance sur les fils 6,7 du réseau 3 à la fréquence F1 ou d'un multiple de cette fréquence provoquée par un détecteur 4,4A.

Plus particulièrement, la centrale d'alarme 2 du dispositif 1 comporte des moyens d'alimentation en énergie électrique autonomes (non représentés sur la figure), tels qu'une batterie rechargeable, assurant son fonctionnement lors d'une coupure de courant. Elle comporte encore un ensemble émetteur récepteur courant porteur 8, dont la partie émission 9 est prévue apte à émettre, au travers d'un pot domotique courant porteur 10, d'un filtre passe bande 11 et d'un micro-contrôleur 12, un signal sinusoïdal d'une fréquence déterminée.

Quant à la partie réception 13 de cet ensemble émetteur récepteur 8, elle comporte un premier filtre passif 14, puis un filtre actif passe bande 15, calé sur la fréquence de ce signal sinusoïdal, avant d'attaquer, au travers d'un redresseur sans seuil 16, un convertisseur analogique-numérique 17 du micro-contrôleur 12.

Un détecteur 4,4A, lorsqu'il est relié par courant porteur à la centrale d'alarme 2, vient émettre périodiquement, au travers du réseau 3 en cas d'alimentation normale par le secteur, un signal courant porteur par l'intermédiaire duquel ladite centrale 2 est informée de son état et, donc, de tout changement d'état suite à une détection. Aussi, il est relié par un pot domotique 18,18A aux fils 6,7 du réseau sur lesquels est connectée la centrale par sa partie émission 9 et réception 13.

Il convient de remarquer, à ce propos, qu'il n'a pas été représenté dans la figure du dessin ci-joint les moyens, par ailleurs connus par l'homme du métier, qui assurent cette émission des états d'un détecteur 4,4A, lorsque celui-ci est normalement alimenté en énergie électrique par le réseau 3, donc le secteur 5, seuls étant illustrés les moyens permettant la mise en oeuvre du procédé conforme à l'invention.

Tout particulièrement, selon cette invention, la centrale d'alarme 2 comporte, en cas de coupure secteur, d'une part, des moyens d'émission 9, sur au moins deux fils 6,7 dudit réseau 3, d'un signal d'une fréquence F1 et, d'autre part, des moyens 13 prévus aptes à surveiller le niveau de tension présent sur lesdits fils 6,7 du réseau 3 dans une bande de fréquence définie autour de cette fréquence F1 et/ou d'un multiple entier de cette dernière.

Le ou les détecteurs 4,4A comportent, avantageusement, des moyens 19 qui, notamment en cas de détection d'une intrusion ou d'une tentative d'intrusion pendant une période de coupure secteur 5, sont conçus aptes à moduler l'impédance du réseau électrique 3, sur les fils 6,7 surveillés par la centrale d'alarme 2, à la fréquence F1 ou sensiblement autour de cette dernière et /ou de créer des harmoniques multiples de cette fréquence.

Préférentiellement, le signal de fréquence F1 n'est autre que celui émis en fonctionnement normal par la centrale d'alarme 2, c'est à dire en présence de courant secteur, tandis que les moyens pour l'émettre sur le réseau passent par le pot domotique de cette centrale d'alarme 2. Quant aux moyens pour surveiller le niveau de tension sur les fils 6,7 du réseau 3 dans une bande de fréquence définie, autour de cette fréquence F1, donc de la porteuse courant porteur, ils sont, là encore, constitués substantiellement par la partie réception courant porteur 13 de cette alarme 2.

Pour ce qui est des moyens 19 permettant de moduler l'impédance du réseau 3 en cas de détection d'alarme, ils consistent en des moyens 21 pour court-circuiter le secondaire 20,20A du pot domotique 18,18A du détecteur 4,4A ayant procédé à la détection.

Ainsi, en ce qui concerne le détecteur repéré 4 sur la figure, ces moyens 21 consistent en un contact sec, de type mécanique ou ILS 22, qui, en cas de détection, est commandé en fermeture sans apport d'énergie électrique. On notera la présence d'un relais 23 normalement fermé en cas de coupure de courant secteur 5 et qui vient, par conséquent s'ouvrir lorsque le courant est à nouveau établi ceci pour déconnecter à ce moment là l'ILS du circuit.

Comme visible dans la figure à propos du détecteur 4A, les moyens 21 pour court-circuiter le secondaire 20A du pot domotique 18A peuvent également prendre la forme d'un transistor, du type MOS 24, dont la grille 25 est commandé, soit par un capteur sans alimentation, par exemple un capteur de choc de type piézo-électrique ou PVDF comme visible sur la figure, soit tout autre capteur prévu apte à fonctionner pendant une certaine durée, préférentiellement plusieurs dizaines d'heures, en ultra faible consommation d'énergie autorisant son alimentation par une simple capacité réservoir. A titre d'exemple, on citera les capteurs infra-rouges passifs ou infrasons. A noter qu'il est, là encore, visible sur la figure un interrupteur 26, prévu normalement ouvert en cas de coupure du courant secteur, pour raccorder la grille 25 du MOS 24 à la masse pour rendre inactifs ces moyens pour court-circuiter le pot domotique 18A, lorsqu'au contraire le courant secteur est établi.

Selon un autre mode de réalisation, les moyens pour court-circuiter le secondaire d'un pot domotique 18, 18A d'un détecteur 4, 4a peuvent emprunter la forme d'un composant non linéaire, par exemple une diode de détection de type schottky, ayant pour conséquence, en cas de coupure de courant secteur 5 et suite à une détection d'alarme, de créer sur le réseau des harmoniques de la fréquence F1 du signal émis par la centrale d'alarme 2.

En fin de compte, ces moyens 19 pour moduler l'impédance du réseau 3 peuvent être définis, plus généralement, comme des moyens aptes à insérer sur le réseau 3 un circuit LC série accordé à la fréquence F1, du signal émis sur ce réseau par la centrale d'alarme.

Selon une solution avantageuse, les moyens 19 pour moduler l'impédance du réseau 3 sont définis, au niveau de chaque détecteur, par un transpondeur exploitant une fréquence F2 différente de la fréquence F1 du signal émis par la centrale d'alarme 2, tout en étant dans la bande de fréquence dont le niveau de la tension est surveillé par ladite centrale.

Des expériences ont été effectuées avec un signal émis à une fréquence de l'ordre de 132.5 Khz et d'une tension, crête à crête, d'environ 3 Volts. La mise en court-circuit du secondaire d'un pot domotique 18,18A, dans ces conditions et en l'absence de courant secteur, engendre une chute de cette tension à un niveau de l'ordre de quelques millivolts.

L'invention s'avère, par conséquent, particulièrement avantageuse, dans la mesure où le fonctionnement d'une installation d'alarme courant porteur ne nécessite plus d'alimentation autonome des détecteurs pour permettre à ces derniers d'assurer leur fonction en cas de coupure du courant secteur, ceci sur un laps de temps suffisant puisqu'il peut atteindre plusieurs dizaines d'heures avec l'apport, pour certains détecteurs, d'une simple capacité réservoir.

## Revendications

1. Procédé pour détecter une alarme dans une habitation, comportant une centrale d'alarme (2) pourvue de moyens d'alimentation en énergie électrique autonomes prévus aptes à assurer son fonctionnement en cas de coupure secteur (5) et au moins un détecteur (4,4A), relié à la centrale d'alarme (2) par courant porteur au travers du réseau (3) d'alimentation en énergie électrique de l'habitation, **caractérisé en ce que** :
- en cas de coupure secteur (5), on émet, sur les fils (6,7) du réseau (3) et au travers de la centrale d'alarme (2), un signal, sensiblement sinusoïdale d'une fréquence déterminée F1 ;
- puis, on surveille par l'intermédiaire de cette centrale d'alarme (2) le niveau de la tension, sur ces mêmes fils (6,7) du réseau, d'un signal dans une bande de fréquence étroite autour de la fréquence F1 et/ou d'un multiple entier de cette dernière, afin de détecter une perturbation de l'amplitude dudit signal résultant, selon le cas, d'une mise en court-circuit frauduleuse du réseau (3) et/ou d'une modulation de l'impédance sur les fils (6,7) de ce dernier à la fréquence F1 ou d'un multiple de cette fréquence provoquée par ledit détecteur (4, 4A) en cas de detection d'alarme pendant ladite coupure secteur (5).

2. Dispositif d'alarme pour la mise en oeuvre du procédé selon la revendication 1, comportant une centrale d'alarme (2) pourvue de moyens d'alimentation en énergie électrique autonomes prévus aptes à assurer son fonctionnement en cas de coupure secteur (5) et au moins un détecteur (4,4A), relié à la centrale d'alarme (2) par courant porteur au travers du réseau (3) d'alimentation en énergie électrique de l'habitation, **caractérisé en ce que** :
- la centrale d'alarme (2) comporte d'une part, des moyens d'émission (9), en cas de coupure secteur, sur au moins deux fils (6,7) dudit réseau (3), d'un signal sensiblement sinusoïdale, d'une fréquence F1 et, d'autre part, des moyens (13) prévus aptes à surveiller le niveau de tension présent sur lesdits fils (6,7) du réseau dans une bande de fréquence définie autour de la fréquence F1 et/ ou d'un multiple entier de cette dernière afin de détecter une perturbation de l'amplitude dudit signal ;
- le ou les détecteurs (4,4A) comportent des moyens (19) qui, en cas de détection d'alarme lors d'une coupure secteur (5), sont conçus aptes à moduler l'impédance du réseau électrique (3), sur les fils (6,7) surveillés par la centrale d'alarme (2), à la fréquence F1 ou sensiblement autour de cette dernière et /ou de créer des harmoniques multiples de cette fréquence.

3. Dispositif selon la revendication 2,**caractérisé en ce que** les moyens pour émettre le signal sur le réseau (3) passent par le pot domotique (10) de cette centrale d'alarme (2) constituant sa partie émission (9) courant porteur.

4. Dispositif selon la revendication 2 ou 3,**caractérisé en ce que** les moyens pour surveiller le niveau de tension sur les fils (6,7) du réseau (3) dans une bande de fréquence définie, autour de cette fréquence F1 et/ou d'un multiple de cette fréquence, sont constitués substantiellement par la partie réception courant porteur (13) de cette alarme (2).

5. Dispositif selon l'une des revendications 2 à 4, dont le ou les détecteur (4,4A) sont reliés aux fils (6,7) du réseau (3) par un pot domotique (18,18A), **caractérisé en ce que** les moyens (19) permettant de moduler l'impédance du réseau (3) en cas de détection d'alarme, consistent en des moyens (21) pour court-circuiter le secondaire (20,20A) du pot domotique (18,18A) du détecteur (4,4A) ayant détecté l'intrusion .

6. Dispositif selon la revendication 5, **caractérisé en ce que** les moyens (21) consistent en un contact sec, de type mécanique ou ILS (22), relié au secondaire du pot domotique (18,18A).

7. Dispositif selon la revendication 5,**caractérisé en ce que** les moyens (21) pour court-circuiter le secondaire (20A) du pot domotique (18A) sont constitués par un transistor du type MOS (24) dont la grille (25) est commandée, soit par un capteur sans alimentation, par exemple un capteur de choc de type piézo-électrique ou PVDF , soit tout autre capteur prévu apte à fonctionner pendant une certaine durée, préférentiellement plusieurs dizaines d'heures, en ultra faible consommation d'énergie autorisant son alimentation, en énergie électrique au travers d'une capacité réservoir.

8. Dispositif selon l'une quelconque des revendications 2 à 7, **caractérisé en ce que** les moyens (19) pour moduler l'impédance du réseau (3) sont définis par des moyens aptes à insérer sur ce réseau (3) un circuit LC série accordé à la fréquence F1, soit préférentiellement la fréquence de la porteuse courant porteur.

9. Dispositif selon l'une quelconque des revendications 2 à 7, **caractérisé en ce que** les moyens (19) pour moduler l'impédance du réseau (3) sont définis, au niveau de chaque détecteur (4,4A), par un transpondeur exploitant une fréquence F2 différente de la fréquence F1 du signal émis par la centrale d'alarme (2), tout en étant dans la bande de fréquence dont le niveau de la tension est surveillé par ladite centrale (2).

## Claims

1. Process for detecting an alarm in a room including an alarm unit (2) provided with autonomous electric-current supply means designed capable of ensuring its operation in case of interruption of the supply network (5) and at least one sensor (4, 4A) connected to the alarm unit (2) by means of carrier current through the electric-current supply network (3) of the room, **characterised in that**:
- in the event of an interruption of the supply network (5), a substantially sine-wave signal at a determined frequency F1 is transmitted on the wires (6, 7) of the network (3) and through the alarm unit (2);
- then, through this alarm unit (2) is monitored the level of the voltage, on these same wires (6, 7) of the network, of a signal in a narrow frequency band around the frequency F1 and/or of an integer multiple of the latter, in order to detect a disturbance of the amplitude of said signal resulting, as the case may be, from a fraudulent short-circuiting of the network (3) and/or of a modulation of the impedance on the wires (6, 7) of the latter at the frequency F1 or a multiple of this frequency caused by said sensor (4, 4A) in the event of detection of an alarm during said interruption of the network (5).

2. Alarm device for implementing the process according to claim 1, including an alarm unit (2) provided with autonomous electric-current supply means designed capable of ensuring its operation in case of interruption of the supply network (5) and at least one sensor (4, 4A) connected to the alarm unit (2) by means of carrier current through the electric-current supply network (3) of the room, **characterised in that**:
- the alarm unit (2) includes, on the one hand, means (9) for transmitting, in the event of an interruption of the supply network, on at least two wires (6, 7) of said network (3), a substantially sine-wave signal at a frequency F1 and, on the other hand, means (13) designed capable of monitoring the level of the voltage present on said wires (6, 7) of the network in a narrow frequency band defined around the frequency F1 and/or of an integer multiple of the latter, in order to detect a disturbance of the amplitude of said signal;
- the sensor or sensors (4, 4A) including means (19) that, in the event of detection of an alarm during said interruption of the network (5), are designed capable of modulating the impedance of the network (3), on the wires (6, 7) monitored by the alarm unit (2), at the frequency F1 or substantially around the latter and/or of creating harmonics multiple of this frequency.

3. Device according to claim 2, **characterised in that** the means for transmitting the signal on the network (3) pass through the home repeater case (10) of this alarm unit (2) forming its carrier-current transmission portion (9).

4. Device according to claim 2 or 3, **characterised in that** the means for monitoring the level of the voltage on the wires (6, 7) of the network (3) in a defined frequency band around this frequency F1 and/or a multiple of the latter, are substantially formed by the carrier-current receiving portion (13) of this alarm (2).

5. Device according to any of claims 2 to 4, the sensor or sensors (4, 4A) of which are connected to the wires (6, 7) of the network (3) through a home repeater case (18, 18A), **characterised in that** the means (19) allowing modulating the impedance of the network (3) in case of detection of an alarm consist of means (21) for short-circuiting the secondary winding (20, 20A) of the home repeater case (18, 18A) of the sensor (4, 4A) having detected the intrusion.

6. Device according to claim 5, **characterised in that** the means (21) consist of a dry contact, of a mechanical type or ILS (22), connected to the secondary winding of the home repeater case (18, 18A).

7. Device according to claim 5, **characterised in that** the means (21) for short-circuiting the secondary winding (20A) of the home repeater case (18A) are formed by a MOS-type transistor (24) the grid (25) of which is controlled either by a sensor without current, for example a shock sensor of the piezoelectric or PVDF type or by any other sensor designed capable of operating for a determined period of time, preferably several dozens of hours, with an ultra-low energy consumption allowing its being supplied with electric current through a buffer capacity.

8. Device according to any of claims 2 to 7, **characterised in that** the means (19) for modulating the impedance of the network (3) are defined by means capable of inserting onto this network (3) a serial LC circuit tuned at the frequency F1, or preferably at the carrier-current frequency.

9. Device according to any of claims 2 to 7, **characterised in that** the means (19) for modulating the impedance of the network (3) are defined, at the level of each sensor (4, 4A), by a transponder using a frequency F2 different from the frequency F1 of the signal transmitted by the alarm unit (2), while remaining within the frequency band the level of the voltage of which is monitored by said unit (2).

## Patentansprüche

1. Verfahren zum Feststellen eines Alarms in einer Wohnung, umfassend eine Alarmzentrale (2), die ausgestattet ist mit autonomen Mitteln zum Speisen mit elektrischer Energie, die geeignet vorgesehen sind, ihr Funktionieren im Falle eines Ausfalls des Netzes (5) zu sichern, und wenigstens mit einem Sensor (4, 4A), der mit der Alarmzentrale (2) durch Trägerstrom über das Netz (3) zur elektrischen Energieversorgung der Wohnung verbunden ist, **dadurch gekennzeichnet, daß**:
- im Falle eines Ausfalls des Netzes (5) auf die Leiter (6, 7) des Netzes (3) und durch die Alarmzentrale (2) ein im wesentlichen sinusförmiges Signal mit einer bestimmten Frequenz F 1 ausgestrahlt wird ;
- dann über diese Alarmzentrale (2) das Niveau der Spannung auf diesen selben Leitern (6,7) des Netzes eines Signals in einem um die Frequenz F1 und/oder eine vielfache Ganzzahl dieser letzteren eng anliegenden Frequenzband überwacht wird, um eine Störung der Amplitude des besagten Signals festzustellen, welches sich, je nach dem Fall, aus einem betrügerischen Kurzschluß des Netzes (3) und/oder aus einer Modulation der Impedanz auf den Leitern (6, 7) dieses letzteren in die Frequenz F1 oder eines Vielfachen dieser Frequenz ergibt, die durch den besagten Sensor (4, 4A) im Falle der Alarmfeststellung während des besagten Ausfalls des Netzes (5) verursacht wurde.

2. Alarmvorrichtung zur Anwendung des Verfahrens nach Anspruch 1, umfassend eine Alarmzentrale (2), die ausgestattet ist mit autonomen Mitteln zum Speisen mit elektrischer Energie, die geeignet vorgesehen sind, ihr Funktionieren im Fall des Ausfalls des Netzes (5) zu sichern, und mit wenigstens einem Sensor (4, 4A), der mit der Alarmzentrale (2) durch Trägerstrom über das Netz (3) zur elektrischen Energieversorgung der Wohnung verbunden ist, **dadurch gekennzeichnet, daß**:
- die Alarmzentrale (2), einerseits, Mittel (9), um bei Ausfall des Netzes auf wenigstens zwei Leiter (6, 7) des besagten Netzes (3) ein im wesentlichen sinusförmiges Signal mit einer Frequenz F1 zu senden und, andererseits, Mittel (13), die geeignet vorgesehen sind, das vorliegende Spannungsniveau auf den besagten Leitern (6, 7) des Netzes in einem Frequenzband zu überwachen, das um die Frequenz F 1 und /oder um eine vielfache Ganzzahl dieser letzteren definiert ist, um eine Störung der Amplitude des besagten Signals festzustellen, umfaßt;
- der oder die Sensor (4, 4A) Mittel (19) umfassen, die im Fall der Alarmfeststellung während eines Ausfalls des Netzes (5) geeignet vorgesehen sind, die Impedanz des elektrischen Netzes (3) auf den von der Alarmzentrale (2) überwachten Leitern (6, 7) in die Frequenz F1 oder im wesentlichen um diese letztere zu modulieren und /oder vielfache Harmonischen dieser Frequenz zu schaffen.

3. Vorrichtung nach Anspruch 2, **dadurch gekennzeichnet, daß** die Mittel, um das Signal ins Netz (3) auszustrahlen, durch das Heim-Signalwiederholerkästchen (10) dieser Alarmzentrale (2) übergehen, das ihren Trägerstromsendeteil (9) bildet.

4. Vorrichtung nach Anspruch 2 oder 3, **dadurch gekennzeichnet, daß** die Mittel, um das Spannungsniveau auf den Leitern (6, 7) des Netzes (3) in einem bestimmten Frequenzband um diese Frequenz F1 und/oder eines Vielfachen dieser Frequenz zu überwachen, im wesentlichen durch den Trägerstromempfangsteil (13) dieses Alarmes (2) gebildet sind.

5. Vorrichtung nach einer der Ansprüche 2 bis 4, in welcher der oder die Sensoren (4, 4A) mit den Leitern (6, 7) des Netzes (3) durch ein Heim-Signalwiederholerkästchen (18, 18A) verbunden sind, **dadurch gekennzeichnet, daß** die Mittel (19), erlaubend, die Impedanz des Netzes (3) im Falle der Alarmfeststellung zu modulieren, aus Mitteln (21), um die Sekundärwicklung (20, 20A) des Heim-Signalwiederholerkästchens (18, 18A) des Sensors (4, 4A) kurzzuschließen, der das Eindringen festgestellt hat, bestehen.

6. Vorrichtung nach Anspruch 5, **dadurch gekennzeichnet, daß** die Mittel (21) aus einem trockenen Kontakt der mechanischen oder ILS- Art (22) bestehen, der mit der Sekundärwicklung des Heim-Signalwiederholerkästchens (18, 18A) verbunden ist.

7. Vorrichtung nach Anspruch 5, **dadurch gekennzeichnet, daß** die Mittel (21), um die Sekundärwicklung (20A) des Heim-Signalwiederholerkästchens (18A) kurzzuschließen, durch einen Transistor des MOS-Typs (24) gebildet sind, dessen Gitter (25) entweder durch einen Sensor ohne Speisung, zum Beispiel durch einen Schocksensor der piezoelektrischen oder PVDF-Art, oder durch jeden beliebigen Sensor gesteuert ist, der geeignet vorgesehen ist, während einer bestimmten Dauer, vorzugsweise mehrere Dutzende von Stunden, bei äußerst schwachem Energieverbrauch zu funktionieren, seine Speisung mit elektrischer Energie durch eine Pufferkapazität erlaubend.

8. Vorrichtung nach irgendeinem der Ansprüche 2 bis 7, **dadurch gekennzeichnet, daß** die Mittel (19), um die Impedanz des Netzes (3) zu modulieren, durch Mittel definiert werden, die geeignet sind, in dieses Netz (3) einen seriellen LC-Kreis einzuschalten, der auf die Frequenz F 1 oder vorzugsweise auf die Trägerfrequenz des Trägerstroms abgestimmt ist.

9. Vorrichtung nach irgendeinem der Ansprüche 2 bis 7, **dadurch gekennzeichnet, daß** die Mittel (19), um die Impedanz des Netzes (3) zu modulieren, im Bereich jedes Sensors (4, 4A) durch einen Transponder definiert sind, der eine Frequenz F2 benutzt, die sich von der Frequenz F1 des durch die Alarmzentrale (2) ausgestrahlten Signals unterscheidet, während diese im Frequenzband bleibt, dessen Spannungsniveau durch die besagte Zentrale (2) überwacht ist.
